# FASCICULE DE BREVET EUROPEEN

(11) **EP 0 654 120 B1**
(45) Date de publication et mention de la délivrance du brevet: **06.08.1997**
(21) Numéro de dépôt: 94900872.6
(22) Date de dépôt: 24.11.1993
(51) Int. Cl.: E06C 9/02, E06C 7/08, E06C 7/18, E04C 3/36

(54) **PROFILE DESTINE A FORMER ELEMENT DE STRUCTURE ASSEMBLEE PAR COLLAGE ET ECHELLE DE SECURITE FAISANT APPLICATION**
PROFIL ANGEWENDET ZUR HERSTELLUNG VON ELEMENTEN FÜR ZUSAMMENGEKLEBTE STRUKTUREN UND MIT DIESEM HERGESTELLTE RETTUNGSLEITER
SHAPED MEMBER FOR FORMING AN ADHESIVELY-ASSEMBLED STRUCTURAL ELEMENT AND SAFETY LADDER PROVIDED THEREWITH

(30) Priorité: 25.11.1992 FR 9214181
(43) Date de publication de la demande: 24.05.1995
(73) Titulaire: COUTIER INDUSTRIE, F-57100 Thionville (FR); ELECTRICITE DE FRANCE, 75008 Paris (FR)
(72) Inventeur: COUTIER, Charles 49, avenue de Meilbourg, F-57100 Thionville (FR); BONADA, Henry, F-69680 Chassieu (FR)
(74) Mandataire: Robert, Jean-Pierre
(86) Numéro de dépôt international: FR9301157
(87) Numéro de publication internationale: WO9412759

(56) Documents cités:
- WO-A-90/05234
- DE-A- 3 316 839
- DE-A- 3 336 622
- DE-A- 3 816 305
- FR-A- 423 026
- FR-A- 1 603 060
- FR-A- 2 226 029
- FR-A- 2 372 307
- FR-A- 2 565 286
- FR-A- 2 652 393
- GB-A- 2 084 283
- US-A- 4 269 284

## Description

La présente invention concerne l'assemblage d'un profilé notamment en matériau composite comportant des moyens pour recevoir par collage un moyen de sa liaison à un élément de structure qui l'accoste latéralement ou qui le croise.

Elle concerne également une échelle de sécurité dans laquelle les montants sont constitués par ce profilé.

A l'heure actuelle de nombreux composants métalliques de structure sont remplacés par des matériaux composites. Ces matériaux présentent l'avantage sur le métal d'être moins corrodables, plus légers et souvent moins bruyants à l'usage. Ils offrent en outre la possibilité d'être assemblés par collage avec une excellente tenue mécanique de la liaison dans la mesure où celle-ci est réalisée avec soin. Comme le collage est une opération qui ne demande qu'un outillage léger, il est tout à fait concevable de prévoir des assemblages de structure in situ ce qui présente de nombreux avantages, notamment en rendant possible le transport des structures à l'état démonté.

L'un des buts de la présente invention est de proposer des moyens pour qu'un assemblage par collage d'une structure comportant des tronçons de profilés puisse être réalisé in situ avec le soin requis à ce type d'assemblage.

A cet effet, elle a donc pour objet une structure assemblée par collage conforme à la revendication 1.

Par cette disposition, le profilé peut être accosté par un élément possédant un profilé interne sensiblement identique au profil du profilé compris entre les deux rainures, le collage s'opérant entre les surfaces à profils semblables en regard l'une de l'autre.

Cet étrier constitue une interface standardisée entre le profilé et tout élément de structure auquel il est assemblé, l'autre extrémité de cette pièce étant adaptée à l'élément à relier au profilé. Ainsi quel que soit l'élément à rapporter sur le profilé, il sera équipé d'un moyen de liaison (de préférence en usine) dont la mise en oeuvre sur site sera uniforme.

Pour assurer la qualité du collage, lorsque l'étrier est claveté sur le profilé, sa surface intérieure est écartée de la surface extérieure du profilé d'un jeu de valeur prédéterminée constante. On sait en effet que l'uniformité de l'épaisseur de la colle ou de la résine de liaison est un gage de la qualité de l'assemblage.

Une application particulière de l'invention concerne les échelles à crinoline. Ainsi, selon l'invention, une échelle à crinoline comporte des montants constitués par des profilés comme décrits ci-dessus et des arceaux qui eux sont constitués d'une barre cintrée comportant à chaque extrémité un étrier de sa liaison aux montants.

Il est ainsi très aisé de monter une échelle à crinoline sur site après l'avoir transportée démontée sous faible encombrement.

En outre, la crinoline comporte des éléments verticaux formés par des barres de faible épaisseur, reliées aux arceaux par un dispositif d'assemblage comportant d'une part, deux plaquettes dont chacune est pourvue sur l'une de ses faces d'éléments de centrage des barres qu'elle recouvre, et d'éléments d'indexation angulaire mutuelle et d'autre part, des moyens de compression des plaquettes l'une contre l'autre.

Enfin, toujours dans l'esprit de l'invention l'échelle comporte des pattes arrière de fixation, chacune d'elles étant en forme d'équerre, avec à l'extrémité de l'une de ses ailes un étrier de fixation ayant sur la face intérieure de ses deux branches, une rainure identique à celles dont sont pourvues les faces latérales des montants et un profil intérieur semblable à celui extérieur de la tête du profil d'un montant de sorte que, lorsque l'étrier est claveté sur le montant, sa surface intérieure est écartée de la surface extérieure du montant d'un jeu de valeur constante.

L'invention sera mieux comprise au cours de la description d'exemples de réalisation.

Il sera fait référence aux dessins annexés parmi lesquels :
- la figure 1 est une vue en coupe d'un profilé conforme à l'invention,
- la figure 2 est une vue en coupe d'un moyen de liaison d'un élément de structure au profilé de l'invention,
- la figure 3 est une vue générale de côté d'une échelle à crinoline faisant application de l'invention,
- la figure 4 est une vue en coupe transversale de cette échelle,
- la figure 5 est une vue de détail de l'assemblage des barreaux, de la crinoline et des pattes de fixation de l'échelle de l'invention,
- la figure 6 est une vue en perspective d'un étrier d'assemblage conforme à l'invention,
- la figure 7 est une vue d'un noeud d'assemblage d'un arceau horizontal de crinoline et d'un élément vertical de cette dernière.

A la figure 2 on a représenté en coupe une poutre creuse 100 en matériau composite fabriquée par tout procédé connu pour réaliser un profilé de section sensiblement rectangulaire comportant au moins deux faces 102 et 103 parallèles. A chaque extrémité 101a, 101b de la section, la poutre comporte donc deux zones parallèles 104, 105, 106, 107 de sa surface extérieure dans lesquelles sont ménagées des rainures 108, 109, 110, 111. La poutre peut n'être équipée que d'une paire de rainures, l'autre extrémité de sa section pouvant être quelconque.

Les rainures 108 et 109 sont disposées dos à dos de même que les rainures 110 et 111 et la portion de surface extérieure, 112a à l'extrémité 101a et 112b à l'extrémité 101b, qui s'étend entre ces rainures est totalement convexe, c'est-à-dire qu'elle ne présente pas de partie rentrante inclinée en contre-dépouille sur un plan P qui passe dans les rainures.

En d'autres termes, le profil de ces portions de surface 112a, 112b est tel qu'il peut être épousé par un profil complémentaire dans un mouvement d'accostage des profils perpendiculaires au plan P.

Un tel profil complémentaire est indiqué 113 sur la pièce 114 de la figure 2 qui constitue un moyen de liaison d'un élément de structure non représenté, attelé à l'extrémité 115 de la pièce 114, à la poutre de la figure 1 par accostage latéral et collage des profils en regard l'un de l'autre comme illustré par certaines des figures suivantes.

L'extrémité de la pièce 114 pourvue du profil 113 est ici en forme d'étrier avec des branches 114a et 114b qui possèdent des rainures 116 et 117 disposées de manière à être en regard des rainures 108, 109 ou 110, 111 lorsque l'étrier coiffe l'une des extrémités de la section de la poutre 1.

L'extrémité 115 de cette pièce 114 est équipée de tout moyen de liaison approprié pour être fixée à un élément de structure, soit à l'extrémité de cet élément soit en un endroit quelconque de ce dernier.

Les figures suivantes illustrent un exemple d'application du profilé et du moyen de liaison de l'invention, le premier formant montant d'une échelle et le second servant à la fixation d'une part des arceaux de crinoline à ces montants et d'autre part des pattes de fixation de l'échelle s'étendant entre ces montants et une infrastructure de soutien.

A la figure 3, on a représenté une échelle à crinoline 1 dont un montant latéral 2 est seul visible. A ces montants 2 sont fixés des échelons 3 et des pattes 4 d'attelage de l'échelle à une structure de soutien 5, par exemple une infrastructure de génie civil.

A ces montants sont également fixés les arceaux 6 horizontaux d'une crinoline 7. Ces arceaux sont liés à des éléments verticaux 8 au moyen de noeuds d'assemblage 9 qui, comme tous les éléments énoncés ci-dessus, seront décrits en détail en regard des figures suivantes.

A la figure 4 on retrouve certains des éléments déjà décrits à la figure précédente, les montants 2, les pattes 4, les barreaux 3 et les éléments verticaux 8 étant représentés en coupe.

A la figure 5, le montant 2 est représenté en coupe d'où il ressort qu'il possède la structure d'une poutre creuse. Le matériau qui forme ce montant est un matériau composite fabriqué par tout procédé adéquat (extrusion, pultrusion. . .) . La section de ce montant comporte trois parties, à savoir deux têtes 10 et 11 semblables à des têtes de rail et une partie centrale 12, plus étroite dans laquelle sont implantés les barreaux 3. Chaque tête est limitée latéralement par deux faces latérales 13 et 14 dans lesquelles sont ménagées des rainures 15. Les quatre rainures 15 sont de section demi-circulaire et filent tout le long du montant. La partie médiane du montant est quant à elle, pourvue de place en place, régulièrement espacés, d'orifices 16 et 17 pour recevoir une extrémité de barreau 3. L'orifice 16 qui se trouve du côté intérieur du montant est d'un diamètre (ou plus généralement d'une section si celle-ci n'est pas circulaire) égal à celui extérieur du barreau. En revanche, la section de l'orifice extérieur 17 est égale à celle intérieure du barreau 3 qui est tubulaire. La fixation de chaque extrémité de barreau sur un montant est assurée par un bouchon 18 qui possède une embase 18a et un fût 18b qui pénètre à l'intérieur du barreau tubulaire 3, ce bouchon étant collé d'une part par son embase au montant, et d'autre part, par son fût, à l'intérieur du barreau.

On remarque également sur cette figure un étrier 19 de fixation d'un arceau 6 horizontal de crinoline au montant 2. Cet étrier 19 qui est représenté plus en détail à la figure 6, comporte deux branches 20 et 21 dont l'écartement est légèrement supérieur à la distance séparant les faces 13 et 14 de chaque montant. En outre, la surface intérieure de ces branches est creusée d'une rainure 22 et 23 de section demi-circulaire. Quand ces rainures sont placées en regard des rainures correspondantes 15 du montant, la surface 24 du fond de l'étrier est distante de la surface extérieure 25 de la tête du montant d'une valeur constante et uniforme sensiblement égale au jeu séparant chaque aile 20, 21 de l'étrier à la surface en regard 13, 15 du montant 2.

La fixation d'un étrier sur un montant passe par la mise en place de clavettes 26 en forme de piges cylindriques. Par ces clavettes, le jeu entre la surface intérieure de l'étrier 19 et la tête 1 est maintenu d'épaisseur uniforme et précise entre les deux pièces, ce qui est une condition importante à satisfaire pour obtenir un film de colle d'épaisseur prédéterminée bien régulière entre les deux pièces qui est le gage d'un bon collage. L'ajustement en position des étriers le long des montants peut s'opérer au moyen de clavettes de montage dont le diamètre est un peu plus réduit que celui des clavettes définitives. On assemble ainsi les constituants de l'échelle et on effectue le repérage de leurs positions relatives, puis on les découple (aisément puisque les clavettes sont de diamètre réduit) pour procéder à l'enduction de colle et à leur assemblage définitif.

La figure 6 fait apparaître la partie de l'étrier qui reçoit l'extrémité de l'arceau de crinoline. Cette partie comporte un évidement 27 dont les dimensions sont en profondeur et en largeur, identiques à l'épaisseur et à la largeur de la barre plate 6 qui forme l'arceau. La fixation est réalisée par collage (éventuellement renforcé d'un brochage transversal). Cette barre de faible épaisseur est de préférence réalisée en matériau composite comportant des fibres longitudinales.

La patte d'attelage 4 de l'échelle forme une équerre dont une aile porte à l'une de ses extrémités, en une seule pièce, un étrier de fixation 28 qui comporte les mêmes dispositions que celles décrites à propos de l'étrier 19. A l'autre extrémité, la patte 4 comporte une mortaise 29 qui constitue avec l'autre mortaise de la patte symétrique, une glissière pour un panneau 30 de condamnation de l'accès à la partie arrière de l'échelle, au cas où celle-ci serait accessible. La présence d'un tel panneau forme un dispositif anti-effraction pour la zone à laquelle mène l'échelle. La patte 4 est produite par extrusion. Sa longueur, prise le long du montant, peut être variable et, dans le cas où un panneau anti-effraction est mis en place, chaque patte 4 peut être de longueur continue pour former avec le panneau un boîtier fermé derrière l'échelle.

La figure 7 est une vue en coupe de la pièce 9 de liaison d'un arceau 6 de crinoline avec un élément vertical 8 (élément filant) de cette crinoline. On remarquera, dans cette vue en coupe, que cet élément 8 est cintré (tuilé) dans le sens transversal. Ce cintrage est obtenu naturellement à la fabrication lorsque la barre est en matériau composite, en distribuant les fibres, dans sa section, de manière non homogène. Si on place au voisinage d'une face plus de fibres qu'au voisinage de l'autre face lors de la polymérisation de la résine, la face la moins chargée subit un retrait plus important que l'autre ce qui conduit au tuilage. Ce tuilage confère au filant 8 une meilleure tenue et un bombé lui permettant d'accommoder grossièrement la courbure de l'arceau. La pièce 9 est en deux parties 31 et 32. La pièce 31 est une plaquette dont une face extérieure est lisse tandis que son autre face comporte deux nervures parallèles 33 espacées de la largeur de l'arceau 6 et un ergot tubulaire 34 dont la longueur en saillie sur la face de la plaquette est supérieure à l'épaisseur de l'arceau 6. L'autre plaquette 32 comporte également deux nervures parallèles 25 pour encadrer l'élément filant 8 et pour coopérer avec les nervures 33 de l'autre plaquette afin de les indexer angulairement l'une par rapport à l'autre lorsqu'elles sont en prise avec les éléments de crinoline. (Les nervures 35 peuvent par exemple se prolonger au-delà des nervures 33 de la plaquette 32 et comporter à ce niveau une partie en saillie s'emboîtant derrière chaque nervure 33). La plaquette 32 comporte elle aussi un ergot tubulaire 36 pour accueillir l'ergot 34. Les éléments de crinoline 6 et 8 sont pourvus d'orifices 37 dont le diamètre est égal à celui extérieur de l'ergot 36. Lorsque l'assemblage est réalisé, l'orifice central de l'ergot 34 est en face d'un orifice 38 ménagé dans la plaquette 32, au fond de l'ergot 36, pour le passage d'un élément de compression de l'assemblage tel qu'un rivet. Au moment de la mise en place des noeuds, avant collage, on peut utiliser des moyens provisoires de maintien des plaquettes l'une contre l'autre avec les éléments 5 et 8 entre elles, ces moyens étant introduits dans l'orifice central avec un accouplage et un découplage manuels aisés. Après la réalisation des différents repérages, on défait chaque assemblage pour procéder à la mise en place de la colle et au serrage définitif, par ; exemple par rivetage, des plaquettes l'une contre l'autre. On peut également prévoir que l'ergot tubulaire 34 soit équipé de moyens d'encliquetage coopérant avec l'ergot 36 pour réaliser le pré-assemblage des éléments 6 et 8. L'espace ainsi clos entre les plaquettes 31 et 32 est ensuite rempli de colle et comprimé par le rivet. Les éléments 6 et 8 seront soit pré-percés en usine, soit percés sur le site de montage. Il est possible de remplacer l'ergot 34 par une tige sécable pourvue de dents d'encliquetage qui traverse l'orifice 38 pour pouvoir être tirée par l'extérieur jusqu'à créer un encliquetage des dents derrière un épaulement prévu à cet effet dans l'ergot tubulaire 36. La tige peut se rompre à un endroit affaibli lorsqu'un seuil de traction est atteint donc lorsqu'est atteinte une force de compression déterminée des plaquettes 31, 32 l'une contre l'autre.

L'invention n'est pas limitée aux exemples illustrés et décrits ci-dessus. Elle s'étend à de nombreux autres accessoires pouvant équiper une échelle ou une balustrade, min courante. . . . Par exemple l'étrier 19 peut, en étant monté sur la face arrière des montants et de manière à faire un angle aigu avec le plan de l'échelle (les étriers de crinoline font un angle obtus), constituer un support pour un panneau cintré venant "habiller" la face arrière de l'échelle. Des pièces possédant cet étrier d'assemblage peuvent constituer des supports pour des axes d'articulation de panneaux de condamnation d'accès, d'opercules pivotants pour obturer l'accès supérieur ou inférieur d'une crinoline, ou des supports pour des plates-formes coulissantes ou non formant palier de repos....

Enfin, on peut prévoir que chaque étrier possède dans sa paroi un orifice d'injection pour la colle à mettre en place dans le jeu entre les pièces à assembler.

## Revendications

1. Structure assemblée par collage comportant au moins deux éléments dont l'un est un tronçon de profilé, caractérisée en ce que le profilé comporte au moins deux rainures (108, 109) longitudinales parallèles ménagées dans des zones parallèles (104, 105) de sa surface extérieure, l'une (112a) des parties de surface s'étendant entre les deux rainures (108, 109) ne présentant aucune région inclinée en contre dépouille sur le plan (P) contenant les deux rainures, tandis que l'autre élément est équipé d'une pièce (114, 19) avec une extrémité en forme d'étrier dont le profil de la surface interne (113) est semblable à celui du profilé qu'il est destiné à coiffer, chaque branche (114a, 114b, 20, 21) de l'étrier étant creusée d'une rainure (116, 117, 22, 23) semblable à celle dont est pourvu le profilé (2, 100) et deux clavettes (26) logées dans les rainures de l'étrier et du profilé placées en regard l'une de l'autre.

2. Structure selon la revendication 1, caractérisée en ce que lorsque l'étrier (114, 19) est claveté sur le profilé, sa surface intérieure (24, 113) est écartée de la surface extérieure (25, 112a) du profilé (2, 100) d'un jeu de valeur prédéterminée constante.

3. Structure selon la revendication 1 ou la revendication 2, caractérisée en ce que, vu en section, le profilé (2) comporte au moins une tête (10, 11) du genre tête de rail, sur les flancs (13, 14) de laquelle sont ménagées les rainures (15).

4. Echelle (1) à crinoline (7) faisant application de la structure selon l'une des revendications précédentes, dans laquelle les profilés forment les montants de l'échelle, les autres éléments étant formés par des arceaux de crinoline, caractérisée en ce que chaque arceau (6) est constitué d'une barre cintrée comportant à chaque extrémité un étrier de liaison de l'arceau aux montants (2).

5. Echelle selon la revendication 4, caractérisée en ce que la crinoline (7) comporte des éléments verticaux (8) formés par des barres de faible épaisseur, reliées aux arceaux (6) par un dispositif d'assemblage comportant d'une part, deux plaquettes (31, 32) pourvues chacune sur l'une de leurs faces d'éléments de centrage (34, 36) des barres qu'elle recouvre, d'éléments d'indexation (33, 35) angulaire mutuelle et d'autre part, des moyens de compression des plaquettes l'une contre l'autre.

6. Echelle selon la revendication 5, caractérisée en ce que chaque barre verticale (8) est tuilée.

7. Echelle selon la revendication 6, caractérisée en ce que la barre verticale (8) étant en matériau composite, la densité de fibres longitudinales est plus importante du côté de la face convexe que du côté de la face concave.

8. Echelle selon l'une quelconque des revendications 4 à 7, caractérisée en ce qu'elle comporte des pattes (4) arrière de fixation, chacune d'elles étant en forme d'équerre, avec à l'extrémité de l'une de ses ailes un étrier (28) de fixation ayant sur la face intérieure de ses deux branches, une rainure (22, 23) identique à celles (15) dont sont pourvues les faces latérales des montants (2) et un profil intérieur semblable à celui extérieur de la tête du profil d'un montant de sorte que, lorsque l'étrier (28) est claveté sur le montant, sa surface intérieure (24) est écartée de la surface extérieure (25) du montant d'un jeu de valeur constante.

9. Echelle selon l'une des revendications 1 à 8, caractérisée en ce que les rainures (22, 23) des étriers (19, 28) des pattes (4) de fixation et des arceaux (6) de crinoline ainsi que celles (15) des montants sont demi-cylindriques, les clavettes (26) étant constituées par des piges engagées légèrement à force dans deux demi-rainures situées en regard l'une de l'autre.

## Patentansprüche

1. Durch Zusammenkleben montierbare Struktur mit mindestens zwei Elementen, von denen eines ein Abschnitt eines Formteiles ist, dadurch **gekennzeichnet,** daß das Formteil mindestens zwei parallele Längsnuten (108, 109) hat, die in parallelen Zonen (104, 105) seiner Oberfläche ausgebildet sind, wobei ein (112a) sich zwischen den beiden Nuten (108, 109) erstreckender Teil der Oberfläche keinen Bereich enthält, der gegenüber der die beiden Nuten enthaltenden Ebene (P) unter Bildung'einer Hinterschneidung geneigt ist, während das andere Element mit einem Teil (114, 19) versehen ist, dessen eines Ende die Form eines Bügels hat, wobei das Profil der Bügelinnenseite (113) dem des Formteils entspricht, welches es umgreifen soll, und wobei an jedem Schenkel (114a, 114b, 20, 21) des Bügels eine Nut (116, 117, 22, 23) ausgebildet ist, die der am Formteil (2, 100) ausgebildeten Nut entspricht, und daß zwei Keile (26) vorgesehen sind, die in den einander zugewandt angeordneten Nuten des Bügels und des Formteils aufgenommen sind.

2. Struktur nach Anspruch 1, dadurch **gekennzeichnet,** daß, wenn der Bügel (114, 19) mit dem Formteil verkeilt ist, seine Innenseite (24, 113) von der Oberfläche (25, 112a) des Formteils (2, 100) mit einem Spiel mit vorbestimmtem konstanten Wert beabstandet ist.

3. Struktur nach Anspruch 1 oder Anspruch 2, dadurch **gekennzeichnet,** daß im Querschnitt gesehen das Formteil (2) mindestens einen Kopf (10, 11) von der Art eines Schienenkopfes hat, an dessen Flanken (13, 14) die Nuten (15) ausgebildet sind.

4. Leiter (1) mit Ringgeländer (7), bei der die Struktur gemäß einem der vorhergehenden Ansprüche verwendet wird und bei der die Formteile die Leiterholme bilden, während die anderen Elemente von den Ringen des Ringgeländers gebildet sind, dadurch **gekennzeichnet,** daß jeder Ring (6) von einer gebogenen Latte gebildet ist, die an ihren Enden jeweils einen Bügel zum Verbinden des Ringes mit den Holmen (2) hat.

5. Leiter nach Anspruch 4, dadurch **gekennzeichnet,** daß das Ringgeländer (7) vertikale Elemente (8) enthält, die von dünnen Latten gebildet sind, die mit den Ringen (6) mittels einer Montagevorrichtung verbunden sind, welche einerseits zwei Platten (31, 32), die jeweils auf einer Seite Zentrierelemente (34, 36) zum Zentrieren der von ihnen umschlossenen Latten und Ausrichtmittel (33, 35) zur gegenseitigen winkelmäßigen Ausrichtung haben, sowie andererseits Mittel zum Aneinanderpressen der Platten enthält.

6. Leiter nach Anspruch 5, dadurch **gekennzeichnet,** daß jede vertikale Latte (8) dachziegelartig gewölbt ist.

7. Leiter nach Anspruch 6, dadurch **gekennzeichnet,** daß die vertikale Latte (8) aus Kompositmaterial ist, wobei die Dichte der Längsfasern auf der Seite der konvexen Oberfläche höher ist als auf der Seite der konkaven Oberfläche.

8. Leiter nach einem der Ansprüche 4 bis 7, dadurch **gekennzeichnet,** daß sie rückwärtige Befestigungsstützen (4) hat, die rechtwinklig geformt sind, wobei ein Ende eines Schenkels der Stütze einen Befestigungsbügel (28) trägt, der an der Innenseite seiner beiden Arme jeweils eine Nut (22, 23) hat, die identisch mit den Nuten (15) an den Seitenflächen der Holme (2) ausgebildet ist, und der ein Innenprofil hat, das dem Außenprofil des Profilkopfes eines Holmes entspricht, so daß, wenn der Bügel (28) mit dem Holm verkeilt ist, seine Innenseite (24) von der Oberfläche (25) des Holmes mit einem Spiel mit konstantem Wert beabstandet ist.

9. Leiter nach einem der Ansprüche 1 bis 8, dadurch **gekennzeichnet,** daß die Nuten (22, 23) der Bügel (19, 28) der Befestigungsstützen (4) und der Ringe (6) des Ringgeländers sowie die Nuten (15) der Holme halbzylinderförmig sind, wobei die Keile (26) Stifte sind, die im leichten Preßsitz in zwei einander zugewandt angeordnete Halbnuten eingepaßt sind.

## Claims

1. A structure that is assembled by using adhesive, comprising at least two members, one of which being a section bar, characterized in that said section bar has at least two parallel longitudinal grooves (108, 109) formed in parallel zones (104, 105) of its outside surface, one of the surface portions (112a) that extends between the two grooves (108, 109) having no region that is inclined in undercut manner relative to the plane (P) containing the two grooves, while the other member includes a piece (114, 19) having one end shaped as a fork whose inside surface (113) is of a profile similar to the profile of the bar over which it is to be fitted, each branch (114a, 114b, 20, 21) of the fork having a groove (116, 117, 22, 23) formed therein similar to the grooves provided in the bar (2, 100), and two keys (26) received in the facing grooves in the fork and in the bar.

2. A structure according to claim 1, characterized in that the fork (114, 19) is fixed to the bar by means of keys, its inside surface (24, 113) is offset from the outside surface (25, 112a) of the bar (2, 100) by clearance of predetermined constant value.

3. The structure according to claim 1 or 2, characterized in that, in section view, said bar (100, 2) includes at least one head (10, 11) similar to the head of a track rail head, with the grooves (15) being formed in the sides (13, 14) thereof.

4. A ladder (1) having a cage (7), as an application of the structure according to one of the preceding claims, in which the bars constitute the uprights of the ladder and the other members are constituted by the loops of the cage, characterized in that each loop (6) is constituted by a curved strip including a fork at each of its ends for connecting the loop to the uprights (2).

5. A ladder according to claim 4, characterized in that the cage (7) includes vertical elements (8) constituted by thin strips and connected to the loops (6) by assembly devices each comprising firstly two plates (31, 32) each provided on one of its faces with elements (34, 36) for centering the strips that it overlies, and with mutual angular indexing elements (33, 35), and secondly means for compressing the plates against each other.

6. A ladder according to claim 5, characterized in that each vertical strip (8) is curved so as to be gutter-shaped.

7. A ladder according to claim 6, characterized in that each vertical strip (8) is made of composite material, and the density of longitudinal fibers therein is greater adjacent to its convex face than adjacent to its concave face.

8. A ladder according to any one of claims 4 to 7, characterized in that it includes rear fixing brackets (4) each being in the form of a right angle, with a fixing fork (28) being disposed at the end of one of the webs thereof, the fork having a groove (22, 23) on the inside face of each of its two branches, said grooves being identical to the grooves (15) provided on the lateral faces of the uprights (2), and the profile of said inside face being similar to that of the profile of the outside face of the head of the bar of an upright such that, when the fork (28) is fixed to the upright by keys, the inside surface (24) of the fork is offset from the outside surface (25) of the upright by clearance of constant value.

9. A ladder according to any one of claims 4 to 8, characterized in that the grooves (22, 23) of the forks (19, 28) of the fixing brackets (4) and of the loops (6) of the cage, and also the grooves (15) of the uprights are all semicylindrical, with the keys (26) being constituted by pegs that are engaged as a small force-fit within pairs of facing half-grooves.
